# EUROPÄISCHE PATENTSCHRIFT

(11) **EP 2 494 883 B1**
(45) Veröffentlichungstag und Bekanntmachung des Hinweises auf die Patenterteilung: **16.07.2014**
(21) Anmeldenummer: 11001960.1
(22) Anmeldetag: 09.03.2011
(51) Int. Cl.: A45B 25/26

(54) **Taschenschirm mit Griffhülle, Abstützung und dreh- und feststellbarem Hauptgestänge**
Collapsible umbrella with handle lining, support and rotatable and fixable main frame
Parapluie de poche doté d'un manchon de préhension, d'un support et d'une tige principale rotative et déterminable

(30) Priorität: 01.03.2011 DE 202011013388 U
(43) Veröffentlichungstag der Anmeldung: 05.09.2012
(73) Patentinhaber: Präsenta Promotion International GmbH, 42651 Solingen (DE)
(72) Erfinder: Herriger, Thomas, 42699 Solingen (DE); Haythornthwaite, David, Xiamen Fujian Province 361012 (CN)

(56) Entgegenhaltungen:
- DE-U1- 20 119 736
- DE-U1-202007 012 276
- GB-A- 2 320 893

## Beschreibung

Die Erfindung betrifft einen faltbaren Schirm mit zusätzlicher weiterer Funktionalität wie eine Schirmhülle - insbesondere einen kompakten Taschenschirm mit Griffhülle und Abstützung des dreh- und feststellbaren doppeltgelagerten Hauptgestänges.

Auf Grund der langen Historie von Schirmen hat sich eine umfangreiche und vielfältige Sammlung entsprechender Schutzrechtsliteratur angehäuft. Alles was mit einer Bespannung und mit einem Falten zu tun hat, wurde anwendungsbezogen unter dem Stichwort 'faltbarer Schirm' oder 'klappbarer Schirm' entwickelt. So findet sich beispielhaft folgendes weitreichendes Feld entsprechender Applikationen
- Zusammenklappbarer Taschenschirm
   mit verstärktem Dachstangengestell
- Vollautomatisch zusammenklappbarer Schirm
- Automatik-Schirm
- Zusammenklappbarer Wäscheschirm
- Mobiles Schirmdach für Veranstaltungen
- Windstabiler zusammenfaltbarer Schirm
- Einfach zu öffnender und faltbarer Schirm
   mit reduziertem Volumen
- Faltbarer Schirm mit Stadtplan
- Aufhängevorrichtung für faltbaren Schirm
- Stuhl mit Halter und Schirm
- Insektenschutzschirm
- Fahrrad mit Halter und Schirm
- Halter mit faltbarem Sonnenschutz
- Halter und Schirm für Kinderwagen
- Halter und Schirm für Tiere
- Überdachungseinrichtung
- Falt- und aufspannbares Transportmittel
- Zusammenklappbare Baby-Karre
- Faltbarer Schirm als Breitbandantenne.

Im folgenden wird sich auf die Funktionalität des faltbaren Taschenschirms beschränkt, obwohl technische Bauelemente, Module und Lösungsansätze auch in den Anwendungen angrenzender Disziplinen zu finden sind.

Nachfolgend wird der Stand der Technik von faltbaren Schirmen mit zusätzlicher weiterer Funktionalität wie Schirmhülle mit Schirmgriff und Abstützung des Teleskoprohrs gewürdigt; gemäß dem Stand der Technik sind - nach Anwendungsbezug - eine Vielzahl von Typen von faltbaren Schirmen mit zusätzlicher weiterer Funktionalität wie Schirmhülle mit Schirmgriff bekannt.

Die österreichische Gebrauchsmusterschrift AT 006 249 stellt einen Mini-Taschenschirm vor, der zum Schließen in den Schirmgriff als Hohlkörper mittels einer im Mittengestänge, zum Öffnungs- und Schließmechanismus des Schirmdachs geführten Schnur eingezogen wird und auf Grund seines kleinen Volumens in Jacken und Hosentaschen transportiert werden kann. Dieser Taschenschirm ist ultraleicht und extrem klein. Das Schirmhauptgestänge und das Gestänge der Dachkonstruktion sind teleskopierbar ausgeführt. Nach Verwendung wird der Schirm mittels der Schnur in den Schirmgriff eingezogen und mit dem Deckel wasserdicht verschlossen. Nachteile der erfinderischen Neuheit ist, daß das Hauptgestänge im Fuß des Schirmgriffs einpunktgelagert ist und ein gebrauchter nasser Schirm in den dicht schließenden Schirmgriff eingezogen wird und daß der technische Lösungsansatz noch einer gewissen Reife bedarf.

Das deutsche Gebrauchsmuster DE 20 2007 012 276/internationale Anmeldung WO 2009/039 939 stellt einen faltbaren Schirm mit zusätzlicher weiterer Funktionalität wie Schirmhülle - insbesondere einen kompakten Taschenschirm mit Griffhülle und Abstützung des Teleskoprohrs vor. Die vorzugsweise oval ausgeformte Griffhülle ist so ausgebildet, daß sie den Schirm im wesentlichen bestehend aus Stand-, Teleskoprohr, Schieber, Dachgestänge und Bespannung durch Falten und Zusammenschieben vollständig aufnehmen kann. Über einen gut zugänglichen vorzugsweise ebenfalls oval geformten Ziehgriff, der abschließend mit dem Teleskoprohr fest verbunden ist, ist eine schnelle Handhabung durch den Benutzer gegeben. Das Stützelement verleiht durch seine Dreibein-Gestaltung und seine Dreibein-Gleitlagerung in jeder Position des ausgezogenen Teleskoprohrs der Anordnung Stabilität. Durch die beidseitige Öffnung der Griffhülle des Schirms an der Kopf- und Bodenseite - kopfseitig durch den sich ergebenden umlaufenden Schlitz zwischen Griffhüllenkragen und Ziehgriff und bodenseitig durch schmale Längsschlitze in der vorzugsweise leicht nach außen gewölbten Bodenplatte - ist eine Belüftung des mit dem Dachgestänge und der Bespannung gefüllten Innenraums gegeben und eine Ansammlung von Feuchte wird verhindert.
Die Herstellung der Griffhülle in ihrer ovalen Form, der eingeprägten Griffmuschel und dem ausgeformten Kragen ist relativ aufwendig und macht auch einen oval geformten Ziehgriff erforderlich; zu berücksichtigen sind darüberhinaus die bodenseitigen Lüftungsschlitze. Das Abstützungselement muß auf Grund der gewählten räumlichen Geometrien als Dreibein ausgeführt werden.

Die deutsche Offenlegung DE 195 25 409 offenbart eine verriegel- und verschließbare vorzugsweise zylindrische Kunststoffschachtel als Schirmhülle, vorzugsweise für Zweiräder entwickelt und insbesondere für den rüttelfreien und damit geräuschlosen Transport des zusammengefalteten Taschenschirms. Die die zusammengefaltete, das Schirmdach bildende Bespannung zusammenhaltende starre Zylinderschachtel ist einseitig durch einen kreisförmigen Boden verschlossen und weist auf der anderen Seite einen abnehmbaren Deckel auf, der mit einer Zahnstange verbunden und eingeschoben sowie damit die schellenartigen Rahmen-Befestigungselemente haltend über ein Nummern-/Zahlenschloß verriegelbar ist.
Eine Besonderheit des Taschenschirms liegt darin, daß er in seiner Längsausdehnung einschließlich Schirmgriff kleiner als die verschlossene Schachtel sein muß.

Die deutsche Patentschrift DE 195 05 707 betrifft einen einklappbaren Schirm, dessen Bespannung von sternförmig um den Schirmstock herum angeordneten Dachstangen getragen wird. Die Dachstangen sind an einer entlang dem Schirmstock verschieb- und an dessen oberen Ende arretierbaren Krone schwenkbar angelenkt und werden im ausgeklappten Zustand des Schirms von Stützstreben gestützt, welche mit einem Ende an den Dachstangen und mit dem anderen Ende an einem Schieber angelenkt sind, der ebenfalls entlang dem Schirmstock verschieb- und arretierbar ist. Das Schließen und Verkürzen des Schirms erfolgt durch Zusammenklappen der Dachstangen über der Krone und Einschieben des Schirmstockes zwischen die zusammengeklappten Dachstangen.
Die Besonderheit der Anordnung besteht darin, daß die Dachstangen und die Stützstreben vom Benutzer weg zusammengeklappt werden.

Die deutsche Offenlegungsschrift DE 102 53 797 stellt einen Schirmbehälter mit Trocknungsfunktion vor, dessen Einsatz im Kraftfahrzeug vorgesehen ist, wobei der Schirmaufnahme-Behälter mit der Innenraumheizung des Fahrzeugs in Verbindung steht oder eine eigene Heizung mit regelbarer Trocknungsphase besitzt. Der vorzugsweise hohlzylinderförmig ausgeprägte Schirmbehälter soll einerseits einen vorzugsweise zusammenschiebbaren trockenen Schirm oder andererseits einen nassen zusammengeschobenen Schirm zwecks Trocknung aufnehmen. Mittels radial nach innen weisender Führungsrippen bilden sich zwischen dem zylinderförmigen Mantel des Behälters und dem eingefügten Schirm Kanäle, die von entgegen der Schirmeinführungsseite eingespeister Luft ventiliert werden und die die Feuchtigkeit nasser Schirmbespannung abführen sollen. Statt longitudinaler Führungsstege sind alternativ auch Querstege bei seitlicher Lufteinspeisung vorgesehen.
Über die Dimensionierung der erfinderischen Neuheit bezüglich klimatischer Verhältnisse sind keine Aussagen getroffen worden.

Die deutsche Offenlegung beschreibt unter DE 102 17 280 einen multifunktionalen Schirm- und Griffhalter eines zusammenklappbaren Schirms. Der Griffhalter umfaßt einen zylindrischen Rohrabschnitt mit an der Innenwand in axialer Richtung verlaufenden Führungen für den Verdrehschutz der Länge der gefalteten Schirmaufnahme, an der zur Dachkrone zeigenden Rohröffnung einen mit dem Rohrabschnitt einstükkig verbundenen hohlzylinderförmigen Verbindungsring, an dem gegenüberliegenden Rohrende einen zylinderförmigen festsitzenden Bodendeckel und einen am unteren Hauptgestängeende fest mit diesem beaufschlagten hohlzylinderförmigen Verbinder. An der Stelle der Axialführungen besitzen Verbindungsring und Deckel seitliche Aussparungen, so daß der Verbinder mit an seiner Außenseite angebrachten nutbildenden Vorsprüngen außer in der Axialführung sowohl im Verbindungsring als auch im Bodendeckel zylinderbündig gefügt werden kann. Weiterhin besitzt der Verbinder elastische Schnappelemente, die sowohl in Bohrungen des Verbindungsrings bei geöffnetem Schirm als auch in gleichartigen Bohrungen des Bodendeckels bei gefaltetem Schirm rastend greifen. Verbindungsring und Bodendeckel bilden insofern Anschläge für den Verfahrweg des im Rohrabschnitt gleitenden Verbinders bei der Handhabung des Schirms.
Bei geöffnetem Schirmgestänge ist das Hauptgestänge über den Verbinder, den Verbindungsring und den Rohrabschnitt als Griffhalter mit diesem verdrehgesichert verbunden; ein zweites Stützlager für das Hauptgestänge ist nicht vorgesehen.

Die europäische Anmeldung EP 495 472/deutsches Gebrauchsmuster DE 91 15 108 und DE 91 00 505 stellen ein Behältnis mit von außen zugänglichem integriertem Taschenschirm vor. Die erfinderische Neuheit.sieht eine flache Behälterröhre in den Deckel eines Aktenkoffers mit geringem Platzbedarf und hinter der Innenausstattung eingebaut. In die quaderförmige Röhre ist ein flach rechteckiger, teleskopierbarer Taschenschirm lösbar eingesetzt. Der Griff des Schirms wird durch eine Verriegelung in der Röhre festgehalten; nach Lösen der Verriegelung wird der Schirm durch ein in die Mittelstange des Schirms eingebrachtes Federwerk nach außen freigegeben. Schirm und Behältnis sind nur bedingt - durch ihre Bauform - voneinander abhängig.

Die deutsche Offenlegung DE 43 14 650 sieht ein tragbares Behältnis mit einer futteralförmigen Aufnahme zur zusätzlichen Unterbringung eines Taschenschirms. Um alle drei Gegenstände wie futteralförmige Aufnahme, Schirm und/oder Behältnis bei Nichtgebrauch so kleinvolumig wie möglich zu gestalten und leicht und einfach mit sich zu führen bzw. einstecken zu können, andererseits jedoch auch wieder für den Fall des Benutzungsbedarfs ebenso einfach gebrauchsbereit in der Hand zu haben, wird vorgeschlagen, daß das Behältnis die Form einer zusammenrollbaren Tragetasche oder eines Rucksacks hat mit einer futteralförmigen Aufnahme an einem Ende, die quer zu den Seitenkanten der Tragetasche bzw. des Rucksacks verläuft.
Bei der vorliegenden Anmeldung sind Taschenschirm und Behältnis zwei unabhängige Einrichtungen.

Die deutsche Offenlegung DE 40 08 212 beschäftigt sich mit einem Taschenfaltschirm mit einer Schirmbespannung, einem im geöffneten Zustand die Schirmbespannung aufspannendes, zusammenlegbares Gestell und einem Handgriff mit der Besonderheit, daß das Gestell aus einem ausfahrbaren Stab - Teleskopstab - Spiraldrähten zur Aufspannung der Schirmbespannung und dem Handgriff aus einer rohrförmigen Hülse zur Aufnahme des zentralen Stabes, der Spiraldrähte und der Schirmbespannung. Am äußeren Rand der Schirmbespannung werden die Spiraldrähte durch begrenzende Zugfäden geführt, die - zusammen mit den Spiraldrähten - in einer händischen Aufwickelvorrichtung am Fuß der aufnehmenden Hülse enden. Durch Betätigung der Aufwickelvorrichtung werden Spiraldrähte und Zugfäden - einschließlich Schirmbespannung und Teleskopstab - in die aufnehmende Hülse hineingezogen.
Über die Dimensionierung der aufnehmenden Hülse werden keine Hinweise gemacht.

Die deutsche Offenlegung DE 23 07 706/italienische Anmeldung IT 20 898 präsentiert einen Taschenschirm beliebiger Art - wie Falt-, Teleskopie- und/oder Storchenschnabelschirm - mit einer angebauten Hülle entweder zur Aufnahme des Schirms in zusammengefaltetem Zustand oder als Griffhülle, wenn der Schirm aufgespannt ist. Die Griffhülle muß im Griffbereich Kräfte aufnehmen können, kann aber ansonsten aus anderem, etwa nachgiebigem oder zusammenlegbarem oder sonst verformbarem Werkstoff gefertigt sein. Vorgesehen ist ein der Hauptgestängekrone am weitesten entfernter bodenseitiger Verschluß der hohlzylinderförmigen Griffhülle, der auch über eine Einspannstelle den untersten Abschnitt des im Querschnitt polygonalen Rohrgestänges verdrehsicher aufnimmt. Ein mit dem Hauptschieber bis zur Oberkante der Griffhülle mitfahrendes Führungsblatt läuft in diametral angebrachten innenliegenden Schienen des Griffgehäuses.
Das Führungsblatt ist innerhalb der Griffhülle durch das mehreckige Rohrgestänge und die seitlichen Schienen starr geführt und neigt zum Verkanten bei geringsten Unregelmäßigkeiten des Gestänges; ein Verdrehen des Schirms ist ausgeschlossen.

Die deutsche Patentschrift,DE 21 37 261 offenbart einen verkürzbaren Schirm von im zusammengelegten Zustand flacher Querschnittsform, an dessen zwei Flügel aufweisendem Kopfstück acht teleskopierbare Dachstangen in Schlitzen angelenkt sind, wobei je zwei Dachstangen an den Querseiten des Kopfstücks austreten, und an dessen ebenfalls zwei Flügel aufweisenden Hilfsschieber in analoger Weise die Hilfsstreben in Schlitzen angelenkt sind, welche Hilfsstreben anderenends mit den am Hauptschieber angelenkten Hauptstrebengelenkig verbunden sind.
Ein Behältnis für den verkürzbaren Schirm ist nicht vorgesehen.

Gemäß der deutschen Auslegeschrift DE 18 14 204 wird ein Taschenschirm mit einem verkürzbaren Griff und einer durch sternförmig angeordnete Rippen ausgesteiften Schirmfläche vorgestellt, wobei die Rippen aus biegsamen, an den Enden verschlossenen Schläuchen bestehen und deren inneren Enden in einer zentralen, von einer oberen und,einer unteren Wand gebildeten Kammer münden, die ein verschiebbares Lufteinlaßventil aufweist und daß der mehrteilige Schirmstock mit dem Lufteinlaßventil verschraubt ist.
Ein Schirmbehälter wird nicht vorgestellt; die Größe des zusammengelegten Schirms wird durch die größte Teillänge des Schirmstocks vorgegeben.

Die deutsche Patentschrift DE 62 57 83 stellt einen strebenlosen Schirm vor, dessen Schirmstock und Schirmbedachungsgestänge teleskopierbar und in den Schirmgriff einschiebbar sind, wobei die Auslösung für das Schirmgestänge und die Führungsringe für das Gestänge ebenfalls im Schirmgriff untergebracht sind. Sowohl der zusammengeschobene Schirmstock als auch die zusammengeschobenen Dachstangen des Bedachungsgestänges befinden sich im Griffgehäuse dadurch geordnet, daß oberhalb des geschlossenen Bodens des Griffgehäuses sich je eine feste und eine drehbar oder verschieblich gelagerte kreisförmige Platte befinden, die durch kegelstumpfförmige axiale Bohrungen die Enden der Dachstangen aufnehmen kann und beim Schließvorgang - durch einen Mittenstift des Hauptgestänges - die verschieblich gelagerte Platte zur Verriegelung der Dachstangen initiiert. Zum Öffnen des Schirms werden zunächst Schirm- und Dachgestänge teleskopiert und mit letzter Axialbewegung der Mittenstift aus seiner Verankerung gezogen, der daraufhin die Schließvorrichtung für die Dachstangenenden freigibt.
Der hohlzylinderförmige Schirmgriff besteht aus einer den Dachstangen entsprechenden Anzahl von Führungshülsen zur Aufnahme derselben sowie einem mittig gelagertem Führungszylinder zur Aufnahme des Hauptgestänges. Die Bespannung für die Bedachung ist abnehmbar gestaltet und muß - auch im nassen Zustand - außerhalb des Schirmgriffgehäuses gelagert werden. Der Schirm schließt im eingeschobenen Zustand dicht und ist im ausgezogenen Zustand zweipunktgelagert; eine Innen-Belüftung des Schirmgriffs ist nicht gegeben.

Das deutsche Patent DE 61 81 74 weist einen verkürzbaren, vollständig in den Schirmgriff einschiebbaren faltbaren Schirm mit zweipunkt-, fest- und radialgelagertem Hauptgestänge aus, wobei in einem ersten Zustand zwei - von unten übergestülpte - einstückig verschraubte Hülsenhälften unterschiedlichen Durchmessers den hohlen Schirmgriff bilden und in einem zweiten, die Hülsenhälften gegeneinander hohlkörperbildend verschraubten und das Gestänge und die Bespannung aufnehmenden Zustand verschlossen sind. Im geschlossenen Boden der durchmesserkleineren Hülsenhälfte ist eine Führungsstange in axialer und radialer Richtung starr befestigt, auf der ein mit einem teleskopierbaren hohlen Gestänge fest verbundener Kolben gleitet, der sich wiederum an der Innenwand der ersten Hülsenhälfte abstützt und sich vom Hülsenboden bis zum offenen Hülsenrand bewegen kann und diesen dort abschließt.
Durch die beiden Hülsenhälften wird stets ein geschlossener Hohlkörper gebildet und im ersten Zustand der übereinandergestülpten Hülsenhälften durch den Kolben dicht verschlossen, so daß durch Kondenswasser oder Schirmnässe gebildete Feuchte nicht freigesetzt werden kann. Die axiale Ausdehnung der berührenden Zylinderflächen des verschieblichen Kolbens setzt große Reibungskräfte mit der Hülseninnenwand frei. Der bewegte dichte Kolben erzeugt - je nach Bewegungsrichtung - im Hülseninnenraum einen Druck oder ein Vakuum.

Die englische Anmeldung GB 2 403 904/spanische Anmeldung ES 2 293 292/amerikanische Patentanmeldung US 2006 174 928/internationale Anmeldung WO 2005 013 755 beschreibt einen Schirmhalter oder -träger zur Aufnahme eines zusammengefalteten Schirms, wobei der Halter mit Befestigungs- oder Trageschlaufen versehen ist, die wiederum um oder an Tragegriffen eines Gepäckstücks - wie Taschen oder Koffer - gestülpt oder befestigt werden kann. Der Schirmträger ist im wesentlichen als Hohlzylinder ausgeprägt und kann auch Belüftungsöffnungen aufweisen. Der erfindungsgemäße Schirmträger wird als ein vom Schirm unabhängiges Teil vorgestellt.

Mit der englischen Anmeldung GB 2 320 893 wird ein klapp- und faltbarer Taschenschirm vorgestellt, bei dem der zusammengefaltete Schirm vollständig im Schirmgriff untergebracht ist. Das dem Dachgestänge entgegengesetzten Ende des Hauptgestänges - das Führungsgestänge - ist im durch einen Deckel geschlossenen Boden des hohlzylinderförmigen Griffgehäuses längsachsendrehbar einstückig gelagert. An dem zweiten Gestängeabschnitt des Hauptgestänges - über dem Führungsgestänge laufend - ist an seinem dem Dachgestänge gegenüberliegenden Ende ein dem Innendurchmesser des Griffgehäuses außendurchmesserangepaßter Gleiter oder Support einstückig befestigt und verfährt bei Entnahme der Haupt- und Dachgestänge aus dem Schirmgriff vom Boden bis zur Öffnung des Griffgehäuses und stabilisiert dort als zweites Lager das axialdrehbare Hauptgestänge. Das Griffgehäuse ist zur Öffnung hin leicht kegelstumpfförmig geöffnet, um ein leichteres Einfügen des Gestänges in das Griffgehäuse zu ermöglichen.
Der Gleiter oder Support als zweites Lager bei ausgefahrenen Haupt- und Dachgestängen ist bereits in Schutzrechtsveröffentlichungen um 1930 Gegenstand faltbarer Regenschirme.

Mit der englischen Anmeldung GB 365 954 wird ein derart faltbarer Schirm vorgestellt, daß ein bekannter Regenschirm mit Haupt- und Dachgestänge, Bespannung und Griff in einem langen, durchmesserarmen, klapp- und verriegelbaren zweischaligen hohlzylinderförmigen Griffgehäuse zusammengelegt Platz findet, wobei der Griff an einem Ende des Gehäuses herausragt und die Schirmkrone an dem gegenüberliegenden Ende des Klappgehäuses. Der Schirmgriff ist durch zwei diametral gegenüberliegende schmale Führungsschienen mit der einen Hälfte des Klappgehäuses derart verbunden, daß beim Öffnungsvorgang das Gehäuse hälftig geöffnet, der schienengeführte Schirm entnommen und etwa im rechten Winkel vom Gehäuse abgewendet und geöffnet und gegen die Ausgangslage um 180° gedreht - wie bei einer Jahrmarkt-Schiffsschaukel - wieder in der Gehäusehälfte plaziert und durch die zweite Deckelhälfte verschlossen wird.
Da die Griffgehäuselänge etwa der Schirmlänge entspricht, ist der nicht faltbare Schirm als Taschenschirm ungeeignet.

Auch die englische Patentspezifikation GB 311 265 stellt einen Schirmbehälter in Verbindung mit einer Damenhandtasche derart vor, daß der Schirm in dafür vorgesehenen Halterungen innerhalb der Handtasche Platz findet.

Die japanische Patentanmeldung JP 2002 291 509 präsentiert einen faltbaren teleskopierbaren Taschenschirm mit einem wasserfesten Gehäuse und einer Hilfe zum Verschließen und Öffnen des Schirms. Außerdem liegt dem Schirm ein Reservebehältnis bei, falls sich Wasser eines nassen Schirms in dem Gehäuse gesammelt hat. Darüber hinaus besitzt das Gehäuse eine schraubbare Entleerungsöffnung. Schirmknauf und Gehäuseöffnung sind in geschlossenem Zustand fest miteinander verschraubt; der Schirm wird - zwecks Benutzung - dem Gehäuse entnommen; das Gehäuse wirkt wie eine Verpackung. Die Schirmstange ist mit dem Knauf fest verbunden.

Die japanische Patentanmeldung JP 2000 070 024 stellt ebenfalls einen faltbaren Taschenschirm vor, der im zusammengefalteten Zustand vollständig in der Griffhülle Platz findet. Die Griffhülle ist mehrstückig aufgebaut und besteht im wesentlichen aus zwei Sandwich-Rohrabschnitten - bestehend je aus zwei zylindrischen Halbschalen, die über Elastomerverbindungen federnd gehalten und geschlossen werden, wovon der dem Dachgestänge am weitesten entfernte, durchmessergrößere erste Rohrabschnitt einen geteilten Bodendeckel aufweist, der durch einseitiges Abwinkeln der Halbschalen gebildet wird. Der zweite durchmesserkleinere ebenso gestaltete Rohrabschnitt besitzt an seinem zum Dachgestänge hingewandten Ende je Halbschale eine randscharnierte Deckelklappe mit einer Mittenbohrung die zum scharnierabgewandten Rand hin als Langloch ausgeprägt ist, so daß das ausgefahrene Hauptgestänge bei zugeklappten Deckeln durch diese mittengeführt wird. Die beiden mehrstückigen ineinandergesteckten und -gleitenden Rohrabschnitte sind bei gefaltetem Schirm nur an ihren beiden offenen Enden großvolumig zu einem elliptischen Zylinder geformt miteinander verbunden und sind bei ausgefahrenem Schirm einen nahezu volumenhalbierenden hohlen Kreiszylinder als Griffhülle bildend ineinandergeschoben.
Durch die axiale und radiale Volumenänderung beim Zustandswechsel vom Griffhüllen-Leergehäuse zum schirmaufnehmenden Transportgehäuse gestaltet sich die Gehäusekonstruktion ausgesprochen aufwendig. Die elliptischen, in radialer Richtung durch Druck nachgebenden Transportgehäusehälften schließen Hautverletzungen beim Transporteur nicht aus.

Die japanische Veröffentlichung JP 5 123 211 stellt einen faltbaren Schirm mit einer Griffhülle vor, die im besonderen für die Aufnahme einer nassen Schirmbespannung ausgelegt ist. Die Griffhülle besteht aus einem zylinderförmigen Rohrabschniit, der bodenseitig mit einer Bodenplatte verschraubt wird, die für eine hohlzylinderförmige Aufnahme für das Gestänge vorbereitet ist; das eingefügte Gestänge wird in der Aufnahme unverdrehbar verstiftet. Am entgegengesetzten oberen Ende besitzt der Griffhüllenmantel einen axial kurzen, wandverstärkten Absatz, der ein Innengewinde aufnimmt. Die zylinderförmige Schirmkappe ist über ein Loslager-Adapter mit dem Gestänge verschraubt und deckelt bei gefaltetem und eingeschobenem Schirm die Griffhülle über einen hohlzylinderförmigen Absatz, der über ein zum Innengewinde der Griffhülle passendes Außengewinde zum Zwecke des dichten Verschraubens der Griffhülle verfügt, wobei zwischen Schirmkappe und Griffhülle ein dichtender O-Ring Platz findet. Zwei außen an der Deckelperipherie der Schirmkappe angeordnete Greifnoppen dienen der Handhabung derselben zum Auf- und Zuschrauben.
Beim Aus- und Einpacken wird die feine Schirmbespannung des gefalteten, ggf. nassen Schirms über den scharfkantigen innenliegenden, gewindetragenden Absatz in longitudinaler Richtung ohne Drehbewegung in die Griffhülle geschoben; eine Beschädigung der Bespannung ist nach mehrmaligem Benutzen vorgegeben. Ein zweites Lager - neben dem bodenseitigen Festlager der Griffhülle - als Stütze für das Gestänge am oberen Ende der Griffhülle ist nicht vorgesehen.

Die amerikanische Veröffentlichung US 4 821 756 offenbart einen zusammenklappbaren Schirm, der im zusammengefalteten Zustand vollkommen in einer Griffhülle Platz findet, wobei das Hauptgestänge nicht teleskopierbar ist, und die Griffhüllenlänge größer als die größte Länge von Dachstange oder Hauptgestänge ist. Das Hautgestänge besitzt an seinem unteren, dem Dachgestell entgegengesetzten Ende einen in dem Innern der Griffhülle axial verschieblich gelagerten Kolben, der einen Führungszylinder für das Hauptgestänge bildet. Eine zweite Führung erfährt das Gestänge beim Austritt aus der Griffhülle an ihrem zum Dachgestell weisenden Ende. Zum Öffnen des Schirms werden Haupt- und Dachgestänge soweit aus der Griffhülle gezogen, bis die Dachstangen nicht mehr von dieser umfaßt sind, dann ist das Dachgestell mit Bespannung zu öffnen und das Hauptgestänge kann wieder so tief in die Griffhülle geschoben werden, bis Griffhülle und Dachgestell aufeinandertreffen. Hauptgestänge und Dachstangen sind nicht teleskopierbar, das Hauptgestänge ist verdrehgesichert, das Schirmgehäuse ist dicht verschlossen; die Längenabmessung des Schirms verhindert eine Eignung und Verwendung zum Taschenschirm.

Die amerikanische Anmeldung US 4 456 023 offenbart einen faltbaren Schirm mit teleskopierbarem Gestänge in einer festen wasserdichten Hülle, bei dem die Schirmspitze eine schraubbare Griffkappe besitzt, mit der die Hülle bei eingeschobenem Schirm gedichtet wird. Die feste Hülle besitzt auf der zylinderförmigen Innenwand in axialer Richtung verlaufende Rillen, in denen Zungen des Gleiters des teleskopierbaren Gestänges beim Ein- und Ausziehen des Schirms verdrehsicher laufen. Am oberen Ende der Innenwandung gehen die Längsrillen in radiale spiralförmige Schraubenrillen über; somit kann der Gleiter des ausgezogenen Schirms am oberen Hülleninnenanschlag durch eine Drehbewegung gegen den Hüllendeckel verriegelt werden. Ein dichtes Schirmgehäuse bildet im Innenraum klimabedingt nicht abfließende Kondensfeuchte, ebenso verursacht durch die Feuchte einer Schirmbespannung. Auch diese Lösung bietet nur eine Ein-Punkt-Lagerung des ausgedehnten teleskopierten Gestänges am oberen Hüllenende.

Die US-amerikanische Patentbehörde hat mit der Veröffentlichung US 2 091 676 einen faltbaren Taschenschirm geschützt, dessen Griffgehäuse aus zwei in-/übereinander longitudinal verschieblich angeordneten inneren Hülsen- und äußeren Rohrhälften besteht, der untere Boden der Hülse geschlossen ist und das Führungsrohr des teleskopierbaren Schirmhauptgestänges einstückig aufnimmt und der gegenüberliegende Deckel der Rohrhälfte durch die Abschlußkappe der Gestängedachkrone gebildet ist und das Griffgehäuse in zusammengefaltetem Zustand dicht verschließt. Am unteren Ende des nach dem Führungsrohr ersten Gestängerohrs ist über einen Bund eine geschlossene kreisscheibenförmige Führung befestigt, die mit der Öffnung des Schirms bzw. des teleskopierbaren Hauptgestänges an das obere offene Ende der inneren Hülse gleitet und diese in diesem Zustand einerseits verschließt und andererseits das zweite radiale Stützlager für das Hauptgestänge bildet. Zwei gegenüberliegende, an der Innenwand der inneren Hülse longitudinal verlaufende Längskeile stehen mit zwei entsprechend angebrachten und ausgeformten Schlitzen der Führungsscheiben im Einklang und sollen eine Verdrehsicherung zwischen innerer Hülse und Hauptgestänge bilden.
Die Verdrehsicherung des Schirms ist erst dann gegeben, wenn auch das äußere Griffrohr gegen die innere Hülse verdrehgesichert ist. Die geschlossene Führungsscheibe - wie ein Kolben arbeitend - dichtet gegen die Innenwand der inneren Hülse und läßt - je nach Bewegungsrichtung - im Inneren der Hülse Vakuum entstehen oder baut Druck auf. Schon eine leichte Deformation der inneren Hülse läßt nur noch eine eingeschränkte Bewegung der Führungsscheibe zu.

Dagegen zeigt die amerikanische Anmeldung US 1 885 968 eine Ein-Punkt-Lagerung des Hauptgestänges in dem den Schirm aufnehmenden Griffgehäuse mittels eines Kolbens mit einer in radialer Richtung weisenden über den Außendurchmesser desselben ragenden Zunge, die in einer in axialer Richtung spiralförmig über die zylinderförmige Innenwand des Griffgehäuses verlaufende Rille gleitet und somit den Kolben in eine Schlingerbewegung während einer Axialverschiebung versetzt.
Die Schlingerbewegung bewirkt eine Relativbewegung zwischen dem zusammengeklappten Schirm und der Innenwand des Griffgehäuses beim Aus- und Einfahren des Schirms, um die Schirmbespannung und das Gestell sicher zu positionieren, wobei eine erhöhte Reibung zwischen Griffgehäuse und Kolben auftritt.

Dagegen zeigt die amerikanische Anmeldung US 892 813 eine Ein-Punkt-Lagerung des Hauptgestänges im Griff, die sich je nach Ausdehnung des Schirms und Lage des Gestänges im Fußpunkt oder am Kopf des Behältnisses befindet.

Auch die amerikanische Anmeldung US 868 326 zeigt einen faltbaren Schirm mit Schirmbehältnis, bei der die Stabilität des Hauptgestänges ebenfalls nur in einer Fußpunktlagerung des Griffs/Behältnisses gegeben ist.

Die internationale Anmeldung WO 1997/048 303 'Combined Ambrella Case and Handle' stellt einen mit einem Deckel zu verschraubenden hohlzylinderförmigen Schirmgriff vor, wobei der zylinderförmige Deckel über einen Radius hauptgestängebreit geschlitzt ist und der Schirmgriff - im mit einem Faltschirm gefüllten Zustand - durch die Deckelverschraubung verschlossen ist und der verschraubte Deckel - im Zustand mit ausgefahrenem Schirm - für die Zweipunktlagerung einen Durchlaß und eine Verriegelung für das Hauptgestänge besitzt. Der über die Griffhülle kragende Deckel besitzt an seinem Rand ein Innengewinde, welches passend zum Außengewinde der Griffhülle gestaltet ist. Weiterhin ist der Deckel zum Gestängeauslaß hin durch ein Mundloch mit einem überstehenden Kragen ausgeprägt, über den eine ebenfalls auf Gestängemaß geschlitzte Schelle gestülpt ist, die durch Drehung die Schlitzöffnung verschließt und bei ausgefahrenem Faltschirm das oben genannte zweite Lager neben dem Festlager im Griffhüllenboden bildet. Eine weitere Ausführungsform beschreibt einen fest installierten Drehschieber mit einem kleinen händisch zu betätigenden Griffknopf an Stelle der lose übergestülpten, schnurbefestigten Drehschelle. Eine weitere Ausprägung zeigt einen am Hüllenrand scharnierten geschlitzten Klappdeckel, der im Schließzustand durch eine manuell zu betätigende Rastvorrichtung gehalten wird. Die Griffhülle weist in einer ersten Lösung einen offenen, in radialer Richtung berandeten Boden aus, wo mittels zweier Karosseriescheiben das Hauptgestänge fest gelagert, oder - in einem zweiten Ansatz - einen geschlossenen Boden mit einem zentrisch gesetztem Bolzen oder Dübel, über den das Hauptgestänge fixiert wird.
Die Schraubdeckellösung mit Drehschelle oder Rastdeckel mit Drehschelle als Lösung für den weiteren Lagerpunkt für das Hauptgestänge verliert Punkte bei der Wertanmutung - der breite Deckelschlitz für das Gestänge gibt eine zu große Öffnung frei. Das Hauptgestänge ist einstückig im Boden der Griffhülle befestigt.

Alle vorgestellten Veröffentlichungen eignen sich nur bedingt oder gar nicht für den spezifischen Einsatz als faltbarer Schirm mit zusätzlicher weiterer Funktionalität wie eine Schirmhülle - insbesondere nicht für einen kompakten Taschenschirm mit Griffhülle und Abstützung eines dreh- und feststellbaren doppeltgelagerten Hauptgestänges.

Der Erfindung liegt daher die Aufgabe zu Grunde, eine Einrichtung nach dem Oberbegriff des Anspruchs 1, einen faltbaren Schirm mit zusätzlicher weiterer Funktionalität wie eine Schirmhülle - insbesondere einen kompakten Taschenschirm mit Griffhülle und Abstützung eines dreh- und feststellbaren doppeltgelagerten Hauptgestänges - zu schaffen.

Diese Aufgabe wird erfindungsgemäß durch die kennzeichnenden Merkmale des Anspruchs 1 gelöst; auf vorteilhafte Ausgestaltungen nehmen die Unteransprüche Bezug. Ziel ist der Aufbau eines faltbaren Taschenschirms mit zusätzlicher weiterer Funktionalität wie eine Schirmhülle - insbesondere eines kompakten Taschenschirms mit Griffhülle und Abstützung des dreh- und feststellbaren doppeltgelagerten Hauptgestänges. Die vorzugsweise als Hohlzylinder ausgeformte Griffhülle ist so ausgebildet, daß sie den Schirm im wesentlichen bestehend aus Führungsrohr, Stützelement, Hauptgestänge, Haupt- und Hilfsschieber, Dachkrone, Dachgestänge und Bespannung durch Falten und Zusammenschieben vollständig aufnehmen kann. Über einen gut zugänglichen vorzugsweise ebenfalls scheibenförmigen Ziehgriff, der zur Dachkrone und Zwinge abschließend mit dem Hauptgestänge fest verbunden ist, ist eine schnelle Handhabung durch den Benutzer gegeben.

Eine weitere vorteilhafte Ausprägung der erfinderischen Neuheit stellt die Kombination aus Führungsrohr, Stützelement, Hauptgestänge und Haupt- und Hilfsschieber insofern dar, daß das Stützelement durch seine kegelstumpfförmige Gestaltung und seine Dreibein-Gleitlagerung und -Federung in jeder Position des ausgezogenen Hauptgestänges der Anordnung Stabilität - aber auch eine gewisse Nachgiebigkeit - verleiht.

Eine weitere vorteilhafte Ausgestaltung der Erfindung ist dadurch gegeben, daß durch die beidseitige Öffnung der Griffhülle des Schirms an der Kopf- und Bodenseite - kopfseitig durch die umlaufenden, einen Kranz bildenden Abstandshalter zwischen Griffhüllenkragen und Ziehgriff und bodenseitig durch schmale Schlitze oder Bohrungen in der scheibenförmigen Bodenplatte oder ebenfalls durch einen umlaufenden, kranzbildenden Abstandshalter zwischen Griffhüllenkragen und Bodendeckel - eine Belüftung des mit dem Dachgestänge und der Bespannung gefüllten Innenraums gegeben ist und eine Ansammlung von Feuchte verhindert wird.

Ein etwa gleichartige Ausprägung von Deckel- und Bodenteil mit einerseits der Aufnahme der Dachkrone des Hauptgestänges einerseits und dem Drehlager für das Führungsgestänge andererseits hilft Werkzeugkosten und Teilezahl zu reduzieren.

Die mit der Erfindung erzielbaren Vorteile bestehen insbesondere in der Formgebung vorzugsweise eines räumlich kegelstumpfförmigen Dreibeins des vorzugsweise mit dem am unteren Ende des ersten Rohrabschnitts - nach dem Führungsrohr - des Hauptgestänges fest verbundenen Stützelements. Einerseits läßt die Ausprägung der federnden Gleitlagerung innerhalb der Griffhülle keine vollquerschnittsflächige Gestaltung des Stützelements zu, zum anderen schafft die Ausprägung des Stützelements als Dreibein Freiraum für Luftkanäle der belüfteten Innenraum-Griffhülle.

Weiterhin ist eine Dreipunktlagerung des Führungsrohrs und Hauptgestänges - und damit der Schirmlast - optimal bezogen auf einerseits gesicherte Standfestigkeit und andererseits minimale Reibungsverluste zwischen Stützelement und Innenwand der Griffhülle beim Aus- und Einschieben des vorzugsweise mit dem unteren Ende des ersten Rohrabschnitts - nach dem Führungsrohr - des Hauptgestänges fest verbundenen Stützelements.

Ein weiterer Vorteil in der Ausprägung der Erfindung liegt in der ergonomischen und werbetechnischen Ausgestaltung der Griffhülle; die vorzugsweise hohlzylindrische Bauform des Aluminiumkörpers liegt dem Benutzer gut in der Hand, vermittelt dem Träger durch die hochwertigen Materialien ein besonderes Gefühl für die Werthaltigkeit und bietet eine ideale Werbefläche auch bei nicht geöffneter Bespannung.

Gemäß eine weiteren Gestaltungsvariante ist das verwindungssteife Hauptgestänge in Verbindung mit dem Führungsrohr vorzugsweise polygonal ausgeprägt und läßt in diesem Bereich keine Verdrehung zu.

Das Führungsrohr vorzugsweise polygonaler Querschnittsform ist mit der Griffhülle über einen passend ausgeformten, gehäusten Standrohrkegel in Form eines Loslagers standfest und drehbar verbunden, rastet aber in seiner Endstellung verdrehsicher ein.

Die Drehmöglichkeit beim Einführen des gefalteten Schirms in die Griffhülle stellt für den Schirmträger eine vorteilhafte Schirm-Einführhilfe dar, um auch bei eiligem Verpacken von Führungsrohr, Stützelement, Haupt- und Hilfsschieber, Dachkrone, Dachgestänge und Bespannung durch Falten und Zusammenschieben in die Griffhülle keine Verletzung von Mensch und Material herbeizuführen.

Weiterhin besteht eine weitere vorteilhafte Ausgestaltung der Erfindung in der Zugriffsmöglichkeit des Benutzers auf den Ziehgriff zum Zwecke der Schirmöffnung dadurch, daß ein umlaufender, kranzbildender Abstandshalter zwischen Griffhüllenkragen und Ziehgriff gr0ßzügig Raum für die manuelle Handhabung bietet.

Die Kombination aus Drehbarkeit bei ausgefahrenem Schirmgestänge und drehsicherem Sitz im eingeschobenen Zustand bietet für den Benutzer oder Träger insofern Vorteile, als bei starker Windlast oder beim Anstoßen der Dachstangenspitzen ein Freilauf einerseits gegeben ist, wodurch eine Beschädigung der Bespannung und/oder der Führungsstange im Festlager vermieden und eine Verletzungsgefahr für den Träger reduziert wird, und andererseits Griffhülle und Gestänge eine kompakte in sich stabile Einheit bilden.

Der Gegenstand der Erfindung wird nachfolgend anhand der als Anlage beigefügten Zeichnungen von Ausführungsbeispielen weiter verdeutlicht. Es zeigen
**Fig. 1** Taschenschirm, Gesamtansicht ohne Schieber, Dachgestänge, Bespannung, perspektivische Ansicht
   a) ausgefahrener Zustand
   b) eingeschobener Zustand
**Fig. 2** Taschenschirm, eingeschobener Zustand
   a) Seitenansicht
   b) Schnittdarstellung
**Fig. 3** Taschenschirm, ausgefahrener Zustand, Teilansicht
   a) Seitenansicht
   b) Schnittdarstellung
**Fig. 4** Taschenschirm, ausgefahrener Zustand, Gesamtansicht
   a) Seitenansicht
   b) Schnittdarstellung
**Fig. 5** Fußpunktlager und Stützelement, Explosionsdarstellung
   a) Perspektivische Ansicht
   b) Schnittdarstellung
**Fig. 6** Stützelement, Einzelteil
   a) Draufsicht
   b) Perspektivische Ansicht
   c) Seitenansicht
   d) Schnittdarstellung.

Gleiche und gleichwirkende Bestandteile der Ausführungsbeispiele sind in den Figuren jeweils mit denselben Bezugszeichen versehen.

Die Beschreibung der erfindungsgemäßen Einrichtung wird fortgesetzt anhand der Erläuterung der Figuren.

**Fig. 1** zeigt in perspektivischer Darstellung den kompakten Taschenschirms **(1)** ohne Haupt- und Hilfsschieber, ohne Dachgestänge und ohne Bespannung bestehend aus Griffhülle **(2)** als vorzugsweise metallischem Hohlzylinder **(21)** *,* Hauptgestänge **(3)** , Schirmkopf **(4)** bestehend aus Ziehgriff **(41)** und Lamellenkranz **(42)** und Fußpunktlager **(5)** mit Deckel **(51)** , in **Fig. 1 a)** mit ausgefahrenem Hauptgestänge (**(3)** und den Rohrabschnitten **(33)** , **(34) (35)).** Auf die Darstellungen von Dachgestänge und Bespannung wurden der Übersichtlichkeit halber verzichtet. Als Körper für die Griffhülle wird vorzugsweise ein widerstandsfähiger Hohlzylinder dünner Wandstärke aus Aluminium vorgeschlagen mit ggf. veredelter eloxierter farbiger Oberfläche.

**Fig. 1 b)** zeigt den kompakten Taschenschirm **(1)** mit Griffhülle **(2)** , Schirmkopf **(4)** und Fußpunktlager **(5)** in eingeschobenem Zustand in perspektivischer Darstellung. In diesem Zustand sind Hauptgestänge, Stützelement, Haupt- und Hilfsschieber, Dachkrone, Dachgestänge und Bespannung vollkommen in der Griffhülle verbaut. Die Oberfläche des Holzylinders **(21)** eignet sich vorzugsweise als Werbeträger - im besonderen auch bei nicht geöffnetem Schirm. '

**Fig. 2** zeigt den kompakten Taschenschirm **(1)** in eingeschobenem Zustand in **Fig. 2 a)** als Seitenansicht und in **Fig. 2 b)** als Schnittdarstellung. Deutlich ist die Ausprägung des für die Belüftung und die Handhabung geschaffenen Lamellenkranzes **(42)** auszumachen, der mit dem Ziehgriff **(41)** und der darunterliegenden Dachkrone **(43)** einstückig verbunden ist. Der Lamellenkranz besteht aus über den Durchmesser gleichabständig axialgerichtet angeordneter Rippen, die in ihrer Längsausdehnung zweistufig ausgeprägt sind. In einer ersten Stufe wird ein als Luftspalt dienender Abstand in longitudinaler Richtung zwischen Griffhüllenoberkante und Ziehgriffüberstand hergestellt und desweiteren entsprechen die Ausdehnung der Rippen in radialer Richtung dem Innendurchmesser der Griffhülle. Dadurch bilden sich zwischen den Rippen und der Innenwand der Griffhülle bei einer Anzahl von m Rippen m Luftkanäle aus.

Beide Öffnungen der hohlzylinderförmigen Griffhülle **(2)** sind gedeckelt; die Griffhülle nimmt die zusammengeschobenen Führungsrohre **(31)** , **(32)** und Rohrabschnitte **(33)** , **(34)** , **(35)** des Hauptgestänges **(3)** mit dem Stützelement **(331)** vollständig auf. In diesem Zustand wird das Stützelement verdrehsicher durch die Verriegelungsstifte **(62)** des Gegenlagers **(60)** gehalten. Werden die Verriegelungsstifte als Rasthaken ausgeführt, erfolgt die Öffnung des Schirms **(1)** nur zwangsgeführt. Das Fußpunktlager **(5)** besteht aus einem einstückig mit dem Hohlkörper **(21)** befestigten Deckel **(51)** , der wiederum einstückig mit dem Gegenlager **(60)** verbunden ist und zwischen diesem und dem Bodendeckel das Drehlager **(55)** aufnimmt, welches durch eine Aufnahme **(53),** ein Befestigungsmittel **(54)** und eine Zentrierung **(57)** fixiert wird. Drehlager und Gegenlager haben die Berührungsflächen **(58) , (61)** gemeinsam. Das Führungsrohr **(31)** des Hauptgestänges **(3)** ist einstückig mit dem Drehlager verbunden; da sämtliche Rohre und Abschnitte des Hauptgestänges durch verdrehsichere Rohre verbunden sind, halten die Verriegelungsstifte des festen Gegenlagers das Stützelement über den Radialschlitz **(332)** fest, das Stützelement wirkt über den Rohrabschnitt **(33)** auf sämtliche Rohre und Abschnitte und den Ziehgriff **(41)** verdrehsicher und über die Führungsrohre (**(32), (33)**) auch auf das Drehlager **(55).** Zum Öffnen des Schirms muß der Ziehgriff zunächst axial gezogen werden, bis die Verriegelungsstifte des Gegenlagers die Radialschlitze des Stützelements freigeben; dann kann der bespannte Schirm durch leichtes Drehen/Ziehen der Griffhülle entnommen werden. Das Stützelement **(331)** folgt in seiner räumlichen Gestaltung mit dem Dom **(335** dem kegelstumpfförmigen Aufbau des Drehlagers **(55)** und Gegenlagers **(60)** und erhält somit neben der notwendigen Nachgiebigkeit die erforderliche Steifigkeit.

**Fig. 3** zeigt den kompakten Taschenschirm **(1)** in ausgefahrenem Zustand als Teilansicht und zwar in **Fig. 3 a)** als Seitenansicht und in **Fig. 3 b)** als Schnittdarstellung. Das Stützelement **(331)** schließt die der Dachkrone **(43)** am nächsten zugewandte Öffnung des Hohlzylinders **(21)** der Griffhülle 2 . Die Rohrabschnitte (**(33) , (34)**) sind verdrehsicher mit den Führungsrohren (**(31)** , **(32)**) verbunden und das Führungsrohr 1 hat über den Zapfen **(59)** einen festen Anschluß mit dem Drehlager **(55)** , welches sich im schirmgeöffneten Zustand frei drehbar im Gegenlager **(60)** bewegen kann, so daß äußere Einflüsse auf Dachgestänge (nicht dargestellt) und Schirmbespannung (nicht dargestellt) - wie Anecken des Schirms oder starke Windböen - keine beschädigende oder zerstörerische Wirkung auf diese haben.

**Fig. 4** zeigt die Gesamtansicht des Taschenschirms **(1)** in ausgefahrenem Zustand, in **Fig. 4 a)** als Seitenansicht und in **Fig. 4 b)** Schnittdarstellung, und macht den vollständigen Aufbau des Hauptgestänges (3) mit Führungsrohren (**(31)** , **(32)**) und Rohrabschnitten (**(33)** , **(34)** , **(35)**) deutlich.

**Fig. 5** präzisiert den Aufbau des Fußpunktlagers **(5)** mit dem Stützelement **(331)** in einer Explosionsdarstellung in **Fig. 5 a)** in perspektivischer Ansicht und in **Fig. 5 b)** als Einzelteil-Schnittdarstellung. Das Fußpunktlager besteht im wesentlichen aus dem Kunststoffdeckel **(51)** mit angespritzter Befestigung **(52)** und einer Aufnahme **(53)**. Die Deckelbefestigung ist so im Durchmesser dimensioniert, daß sie bei strammem Sitz in der unteren Öffnung der Griffhülle **(2)** mit derselben einstückig verklebt wird. Der Kunststoffdeckel kann für die Durchlüftung der Griffhülle mit Schlitzen oder Bohrungen **(63)** oder auch mit einem aus Einzelrippen gebildeten Lamellenkranz versehen sein (nicht dargestellt), wie bereits bei der oberen Deckelöffnung ausgeführt; in diesem Fall werden die Laschen der dargestellten Deckelbefestigung in Rippen ausgeprägt, jedoch abgehoben von der Ausgestaltung des Ziehgriffs **(41)** . Bedeutsam für den festen Sitz des Deckels ist, daß dieser die gesamten auf den Schirm wirkenden Kräfte aufnehmen kann.

Mit der Deckelaufnahme steht das Drehlager **(55)** in enger Verbindung. Dieses Kunststoffteil hat mehrere Funktionen; es nimmt über den eingekerbten Zapfen **(59)** das Führungsrohr **(31)** verdrehsicher auf, mit dem Auflager **(56)** stützt es das Hauptgestänge **(3)** auf dem Bodendeckel drehbar ab und bildet mit der Zylinderfläche der Lagerschale **(58)** den Anschluß an das festsitzende Kunststoff-Gegenlager **(60)** . Das Gegenlager ist einstückig ultraschallverschweißt oder verklebt mit dem Bodendeckel verbunden, wobei die Lagerschale **(61)** zuvor das Drehlager **(55)** aufnimmt. Konstruktiv kann auch das Gegenlager über einen Preßsitz mit dem Bodendeckel und der Griffhülle verbunden sein. Das Gegenlager verfügt weiterhin über angespritzte Verriegelungsstifte **(62)** , die das Stützelement **(331)** in dem eingeschobenen Zustand des Taschenschirms aufnehmen. Diese Verriegelungsstifte können auch als Rasthaken ausgebildet sein mit entsprechender Ausprägung von Aufnahmen in dem Stützelement, so daß zwecks Öffnung des Schirms zunächst über eine Zugkraft eine Entriegelung von Gegenlager und Stützelement über den Ziehgriff **(41)** stattfindet, bevor die Schirmteile Gestänge und Bespannung vielleicht durch leichte Dreh- oder Schlingerbewegung der Griffhülle entnommen werden. Auch an dieser Stelle sind konstruktive Alternativen angebracht. Das Stützelement bündelt über die Aufnahme **(337)** die Dachstangenspitzen bei gefaltetem und eingeschobenem Schirm **(1)**.

**Fig. 6** zeigt das Stützelement **(331)** als Einzelteil, in **Fig. 6 a)** in Draufsicht, in **Fig. 6 b)** in perspektivischer Darstellung, in **Fig. 6 c)** in Seitenansicht und in **Fig. 6 d)** als Schnittdarstellung. Das Stützelement ist am unteren Ende des Rohrabschnitts **(33)** des Hauptgestänges **(3)** einstückig über die Rohraufnahme **(336)** montiert, verfährt im Innern des Hohlzylinders **(21)** der Griffhülle **(2)** zwischen Fußpunktlager **(5)** bei eingeschobenem Schirm und oberem Griffhüllenrand bei ausgefahrenem Schirm und bildet - in diesem Zustand - neben dem Fußpunktlager die zweite Abstützung für das Hauptgestänge. Der Körper des Stützelements ist im wesentlichen kegelstumpfförmig als Dom **(335)** ausgeprägt, paßt sich der Formgebung der Lagerschale **(61)** des Gegenlagers **(60)** an, besitzt zum Rand hin einen ebenfalls kegelstumpfförmigen Sumpf **(337)**, der bei gefaltetem und eingeschobenem Schirm **(1)** die Dachstangenspitzen aufnimmt. Der in radialer Richtung ausgedehnte Rand des Stützelements ist multifunktional gestaltet; der Rand ist in Zonen mit einer 120°-Teilung - gemäß Darstellung - eingeteilt und zwar abwechselnd in eine Abstützungszone **(334)**, eine Gleitfeder- **(333)** und eine Lüftungszone **(332)** . Unter der frei gewählten 120°-Teilung - andere Teilungen sind ebenfalls möglich - bilden die Abstützungszonen ein statisches materialdurchsetztes Dreibein, welches im wesentlichen die von der bespannten Dachkonstruktion ausgehenden über das Hauptgestänge übertragenen radialen Kräfte aufnimmt und diese und die axialen Kräfte zusammen mit dem Fußpunktlager **(5)** auf die hohlzylinderförmige Griffhülle **(2)** überträgt. Die Außenabmessungen des Dreibeins sind minimal untermaßig gegenüber dem Hohlzylinder-Innendurchmesser toleriert.

Den Abstützungszonen folgen je eine Gleitfeder- und Lüftungszone. Durch den Hinterschnitt des Stützelement-Rands wirkt dieser Bereich als Federelement gegenüber der Innenwand des Hohlzylinders **(21)**. Bei leichtem radialem Übermaß gegenüber entsprechenden Abmessungen der Abstützungszone, liegen die Gleitfederzonen stets an der Hohlzylinder-Innenwand an, geben beim Aufbringen von radialen Kräften etwas nach, bis die Abstützungszone die Innenwand kontaktiert. Beim Ausfahren und Einschieben des Hauptgestänges gleiten die Federn über die Hohlzylinder-Innenwand **(21)**. In den Darstellungen gemäß der Figuren ist der Hinterschnitt des Stützelement-Rands als parallel verlaufender Radialschlitz projeziert; ein elliptischer, hyperbolischer, parabolischer oder nichtparalleler Hinterschnitt kann - auch in Abhängigkeit der Werkstoffauswahl - die Federwirkung zusätzlich unterstützen. Aber auch die zweimalige Kegelstumpf-Sequenz - Dom **(335)** und Aufnahme **(337)** - von der Rohraufnahme **(336)** bis zum Außendurchmesser des Stützelements verleihen der Abstützungszone zusätzlich die Eigenschaften einer Feder. Einerseits läßt die Ausprägung der federnden Gleitlagerung **(333)** innerhalb der Griffhülle **(2)** keine vollquerschnittsflächige Gestaltung des Stützelements **(331)** zu, zum anderen schafft diese Ausprägung des Stützelements als Dreibein Freiraum für Luftkanäle **(332)** für die Zirkulation der belüfteten Innenraum-Griffhülle und sorgt für den Druckausgleich beim Verfahren des Stützelements..

Vorteilhafte Weiterentwickiungen der Erfindung sind Gegenstand der Unteransprüche; die zahlreichen Möglichkeiten und Vorteile der Ausgestaltung der Erfindung spiegeln sich in der Anzahl der Schutzrechtsansprüche wider.

### Bezugszeichenliste

- 1: Taschenschirm

- 2: Griffhülle
- 21: Rohr, Hohlzylinder

- 3: Hauptgestänge
- 31: erstes Führungsrohr
- 32: zweites Führungsrohr
- 33: erster Rohrabschnitt
- 331: Stützelement
- 332: Lüftungszone
- 333: Gleitfederzone
- 334: Abstützungszone
- 335: Dom
- 336: Rohraufnahme
- 337: Aufnahme
- 34: zweiter Rohrabschnitt
- 35: dritter Rohrabschnitt

- 4: Schirmkopf
- 41: Zwinge, Ziehgriff
- 42: Lamellenkranz, Abstandhalter
- 43: Dachkrone

- 5: Fußpunktlager
- 51: Deckel
- 52: Befestigung
- 53: Aufnahme
- 54: Befestigungsmittel
- 55: Drehlager
- 56: Auflager
- 57: Zentrierung
- 58: Lagerschale
- 59: Zapfen
- 60: Gegenlager
- 61: Lagerschale
- 62: Verriegelungsstift

## Patentansprüche

1. Faltbarer Schirm mit zusätzlicher weiterer Funktionalität wie eine Schirmhülle - insbesondere ein kompakter Taschenschirm mit Griffhülle und Abstützung des dreh- und feststellbaren doppeltgelagerten Hauptgestänges - bestehend aus Griffhülle (2), Hauptgestänge (3), Schirmkopf (4), Fußpunktlager (5), Dachgestänge und Bespannung **dadurch gekennzeichnet, daß** der Schirm (1) ein denselben federnd stabilisierendes, mit dem ersten Rohrabschnit (33) eines vertikalen Hauptgestänges (3) über eine Rohraufnahme (336) einstückig verbundenes zylinderförmiges Mehrfunktionen-Stützelement (331) - sich innerhalb der Griffhülle längs des Hauptgestänges bewegend - aufweist, dessen Körper einen zum Bodendeckel (51) hin geöffneten kegelstumpfförmigen Dom (335) aufweist, dem sich eine weitere, entgegengesetzt geöffnete kegelstumpfförmige Aufnahme (337) anschließt, deren äußerster Schenkel in einen horizontal kreisförmig ausgedehnten, drehwinkelabhängig mehrteiligen Mehrfunktionen-Rand übergeht, wodurch teilungsabhängige Funktionszonen definiert werden, wie eine Abstützungszone (334), je benachbart von einer Gleitfederzone (333), der sich zur Achse hin durch Hinterschnitt eine Lüftungszone (332) anschließt.

2. Kompakter Taschenschirm mit Griffhülle und Abstützung des Hauptgestänges nach Anspruch 1, **dadurch gekennzeichnet, daß** bei einer gewählten 120°-Teilung des Mehrfunktionen-Rands des Stützelements (331) die Abstützungszonen (334) ein statisches materialdurchsetztes Dreibein bilden.

3. Kompakter Taschenschirm mit Griffhülle und Abstützung des Hauptgestänges nach mindestens einem der Ansprüche 1 oder 2, **dadurch gekennzeichnet, daß** der Außendurchmesser der Gleitfederzone (333) des Stützelements (331) gegenüber entsprechender Abmessung der Abstützungszone (334) ein geringfügiges radiales Übermaß aufweist gemäß dem Innendurchmesser der Griffhülle (2).

4. Kompakter Taschenschirm mit Griffhülle und Abstützung des Hauptgestänges nach mindestens einem der Ansprüche 1 bis 3, **dadurch gekennzeichnet, daß** die Gleitfederzone (333) des Stützelements (331) sich durch Hinterschnitt des Stützelement-Rands ergibt und die Lüftungszone (332) bildet.

5. Kompakter Taschenschirm mit Griffhülle und Abstützung des Hauptgestänges nach mindestens einem der Ansprüche 1 bis 4, **dadurch gekennzeichnet, daß** die Federkennlinie der Gleitfederzone (333) des Stützelements (331) durch die Ausführung des Hinterschnitts als parallel, parabolisch, elliptisch, hyperbolisch oder nichtparallel verlaufender Schnitt und die Werkstoffauswahl beeinflußt ist.

6. Kompakter Taschenschirm mit Griffhülle und Abstützung des Hauptgestänges nach mindestens einem der Ansprüche 1 bis 5, **dadurch gekennzeichnet, daß** die Kegelstumpf-Sequenz von Dom (335) und Aufnahme (337) des Stützelements (331) den Abstützungszonen (334) durch geeignete Werkstoffauswahl zusätzlich federnde Eigenschaften verleiht.

7. Kompakter Taschenschirm mit Griffhülle und Abstützung des Hauptgestänges nach mindestens einem der Ansprüche 1 bis 6, **dadurch gekennzeichnet, daß** die verdrehsicher verbundenen Hauptgestänge-Rohre und -Abschnitte (31, 32, 33, 34, 35) über das mit dem ersten Führungsrohr (31) einstückig verbundene Drehlager (55) mit Gegenlager (60) des Fußpunktlagers (5) drehbar gelagert sind.

8. Kompakter Taschenschirm mit Griffhülle und Abstützung des Hauptgestänges nach mindestens einem der Ansprüche 1 bis 7, **dadurch gekennzeichnet, daß** das Gegenlager (60) des Fußpunktlagers (5) Verriegelungsstifte (62) aufweist, die in geeignete Bohrungen der Lüftungszone (332) des Stützelements (331) positioniert, das Hauptgestänge (3) verdrehsichern.

9. Kompakter Taschenschirm mit Griffhülle und Abstützung des Hauptgestänges nach mindestens einem der Ansprüche 1 bis 8, **dadurch gekennzeichnet, daß** die Verriegelungsstifte (62) des Gegenlagers (60) des Fußpunktlagers (5) Rasthaken oder Rastnasen aufweisen, die in entsprechende Aufnahmen des Stützelements (331) verrasten, und dasselbe in axialer Richtung drehsicher festsetzen.

## Claims

1. A foldable umbrella comprising an additional further functionality, such as an umbrella cover - in particular a compact pocket umbrella comprising handle cover and support for the rotatable and lockable double-supported main frame - consisting of handle cover (2), main frame (3), umbrella head (4), base support (5), top frame and lining, **characterized in that** the umbrella (1) encompasses a cylindrical multi-function support element (331), which stabilizes said umbrella in a flexible manner and which is integrally connected to the first pipe section (33) of a vertical main frame (3) via a pipe accommodation (336) and which moves within the handle cover along the main frame and the body of which encompasses a truncated cone-shaped dome (335), which is open towards the bottom cover (51) and to which a further truncated cone-shaped accommodation (337) connects, which is open in opposite direction and the outermost journal of which merges into a multi-part multi-function edge, which is expanded horizontally in a circular manner and which is a function of the rotation angle, whereby division-dependent functional zones are defined, such as a support zone (334), in each case adjacent a spring guide zone (333), which connects to a ventilation zone (332) towards the axis through an undercut.

2. The compact pocket umbrella comprising handle cover and support for the main frame according to claim 1, **characterized in that**, in response to a chosen 120° division of the multi-function edge of the support element (331), the support zones (334) form a static material-permeated tripod.

3. The compact pocket umbrella comprising handle cover and support for the main frame according to at least one of claims 1 or 2, **characterized in that** the outer diameter of the spring guide zone (333) of the support element (331) encompasses a slight radial excess as compared to a corresponding dimension of the support zone (334) according to the inner diameter of the handle cover (2).

4. The compact pocket umbrella comprising handle cover and support for the main frame according to at least one of claims 1 to 3, **characterized in that** the spring guide zone (333) of the support element (331) results from undercutting the support element edge and forms the ventilation zone (332).

5. The compact pocket umbrella comprising handle cover and support for the main frame according to at least one of claims 1 to 4, **characterized in that** the load deflection curve of the spring guide zone (333) of the support element (331) is influenced by the embodiment of the undercut as cut, which runs parallel, parabolically, elliptically, hyperbolically or non-parallel, and by the material selection.

6. The compact pocket umbrella comprising handle cover and support for the main frame according to at least one of claims 1 to 5, **characterized in that** the truncated cone sequence of dome (335) and accommodation (337) of the support element (331) lends additional flexible characteristics to the support zones (334) by means of suitable material selection.

7. The compact pocket umbrella comprising handle cover and support for the main frame according to at least one of claims 1 to 6, **characterized in that** the main frame pipes and sections (31, 32, 33, 34, 35), which are connected so as to be secured against rotation, are rotatably supported by counter support (60) of the base support (5) via the swivel (55), which is integrally connected to the first guide pipe (31).

8. The compact pocket umbrella comprising handle cover and support for the main frame according to at least one of claims 1 to 7, **characterized in that** the counter support (60) of the base support (5) encompasses locking pins (62), which, positioned in suitable bore holes of the ventilation zone (332) of the support element (331), secure the main frame (3) against rotation.

9. The compact pocket umbrella comprising handle cover and support for the main frame according to at least one of claims 1 to 8, **characterized in that** the locking pins (62) of the counter support (60) of the base support (5) encompass locking hooks or locking tabs, which lock in place in corresponding accommodations of the support element (331) and which fix the latter in axial direction so as to be secured against rotation.

## Revendications

1. Parapluie pliant avec une fonction supplémentaire telle qu'un manchon de parapluie (notamment un parapluie de poche compact doté d'un manchon de préhension et d'un appui pour la tringlerie principale à double logement, réglable en rotation et en fixation), constitué d'un manchon de préhension (2), d'une tringlerie principale (3), d'une tête de parapluie (4), d'un appui ponctuel inférieur (5), d'une tringlerie supérieure et d'une toile, **caractérisé en ce que** le parapluie (1) comporte un élément d'appui (331) multifonctions cylindrique, le stabilisant de manière élastique, relié avec la première partie de tube (33) d'une tringlerie principale (3) verticale par l'intermédiaire d'un logement tubulaire (336) (se déplaçant à l'intérieur du manchon de préhension le long de la tringlerie principale), dont le corps comporte un dôme (335) tronconique ouvert en direction du couvercle de fond (51) auquel se raccorde un logement (337) tronconique supplémentaire, ouvert à l'opposée dont la branche la plus extérieure passe dans un bord multifonction en plusieurs parties en fonction de l'angle de rotation, s'étendant à l'horizontale en forme de cercle, qui a pour effet de définir des zones fonctionnelles dépendant des pas, telles qu'une zone d'appui (334), chaque fois voisine d'une zone à clavette coulissante (333), à laquelle se raccorde en direction de l'axe par contre-dépouille une zone d'aération (332).

2. Parapluie de poche compact avec manchon de préhension et appui de la tringlerie principale selon la revendication 1, caractérisé en ce pour un pas choisi à 120° du bord multifonctions de l'élément d'appui (331), les zones d'appui (334) forment un tripode statique traversant la matière.

3. Parapluie de poche compact avec manchon de préhension et appui de la tringlerie principale selon au moins l'une quelconque des revendications 1 ou 2, **caractérisé en ce que** le diamètre extérieur de la zone à clavette coulissante (333) de l'élément d'appui (331) présente par rapport à la dimension correspondante de la zone d'appui (334) une légère surdimension radiale selon le diamètre intérieur du manchon de préhension (2).

4. Parapluie de poche compact avec manchon de préhension et appui de la tringlerie principale selon au moins l'une quelconque des revendications 1 à 3, **caractérisé en ce que** la zone à clavette coulissante (333) de l'élément d'appui (331) résulte d'une contre-dépouille du bord de l'élément d'appui et forme la zone d'aération (332).

5. Parapluie de poche compact avec manchon de préhension et appui de la tringlerie principale selon au moins l'une quelconque des revendications 1 à 4, **caractérisé en ce que** la courbe caractéristique de ressort de la zone à clavette coulissante (333) de l'élément d'appui (331) est influencée par la réalisation de la contre-dépouille en tant que coupe s'étendant de manière parallèle, parabolique, elliptique, hyperbolique ou non parallèle et par le choix de la matière.

6. Parapluie de poche compact avec manchon de préhension et appui de la tringlerie principale selon au moins l'une quelconque des revendications 1 à 5, **caractérisé en ce que** la séquence de cône tronqué du dôme (335) et du logement (337) de l'élément d'appui (331) confère aux zones d'appui (334) des caractéristiques élastiques supplémentaires, par un choix adapté de la matière.

7. Parapluie de poche compact avec manchon de préhension et appui de la tringlerie principale selon au moins l'une quelconque des revendications 1 à 6, **caractérisé en ce que** les tubes et les parties (31, 32, 33, 34, 35) de la tringlerie principale reliés de manière anti-rotulante sont logés de manière rotative par l'intermédiaire du palier rotatif (55) relié en monobloc avec le premier tube de guidage (31) avec des butées (60) de l'appui ponctuel (5) inférieur.

8. Parapluie de poche compact avec manchon de préhension et appui de la tringlerie principale selon au moins l'une quelconque des revendications 1 à 7, **caractérisé en ce que** la butée (60) de l'appui ponctuel (5) inférieur comporte des tiges de verrouillage (62) qui, positionnées dans des perçages adaptés de la zone d'aération , (332) de l'élément d'appui (331) assurent la tringlerie principale (3) contre la rotation.

9. Parapluie de poche compact avec manchon de préhension et appui de la tringlerie principale selon au moins l'une quelconque des revendications 1 à 8, **caractérisé en ce que** les tiges de verrouillage (62) de la butée (60) de l'appui ponctuel (5) inférieur comportent des crochets d'enclenchement ou tenons d'enclenchement qui s'enclenchent dans les logements correspondants de l'élément d'appui (331) et fixent ce dernier contre la rotation en direction axiale.
